# FASCICULE DE BREVET EUROPEEN

(11) **EP 2 059 918 B1**
(45) Date de publication et mention de la délivrance du brevet: **22.12.2010**
(21) Numéro de dépôt: 07801789.4
(22) Date de dépôt: 21.08.2007
(51) Int. Cl.: G09F 3/20, G09F 7/20

(54) **DISPOSITIF POUR LA PRÉSENTATION D'UNE SIGNALÉTIQUE, TELLE QUE NOTAMMENT FEUILLE PUBLICITAIRE OU SIMILAIRE, SUR UNE ÉTAGÈRE D'UNE SURFACE DE VENTE**
VORRICHTUNG ZUR ANZEIGE EINER BESCHILDERUNG WIE ETWA EINES WERBESCHILDES ODER DERGLEICHEN AUF REGALEN IN EINEM VERKAUFSBEREICH
DEVICE FOR DISPLAYING SIGNAGE, SUCH AS IN PARTICULAR ADVERTISING SHEET OR THE LIKE, ON SHELVING IN A SALES AREA

(30) Priorité: 05.09.2006 FR 0607778
(43) Date de publication de la demande: 20.05.2009
(73) Titulaire: Joalpe Industria de Expositores, S.A., 6200 Tortosendo (PT)
(72) Inventeur: ALVES, Manuel, 6200 Tortosendo (PT); DINIS, Pedro, 6200-785 Tortosendo (PT); CASEIRO, Rosa, 6200 FUNDÄO (PT)
(74) Mandataire: Duthoit, Michel Georges André
(86) Numéro de dépôt international: PCT/EP2007/007353
(87) Numéro de publication internationale: WO 2008/028562

(56) Documents cités:
- EP-A- 1 560 189
- FR-A1- 2 851 363

## Description

L'invention concerne un dispositif pour la présentation d'une signalétique, telle que notamment feuillet publicitaire ou similaire, sur une étagère d'une surface de vente.

Afin d'attirer les consommateurs sur des articles, il est connu de disposer une signalétique faisant saillie à angle droit, verticalement à l'avant de l'étagère.

De telles signalétiques permettent notamment de mettre en évidence réductions et autres opérations promotionnelles sur certains produits en facilitant le repérage de ces derniers sur l'étagère.

De manière connue, la signalétique est portée par un dispositif de présentation, généralement formé par une aile plastique de support, surnommée « aile de requin », présentant sur sa partie basse une partie de montage pour la fixation du dispositif sur la partie proximale de l'étagère.

Ce dispositif permet de maintenir la signalétique, généralement par l'intermédiaire d'un ensemble de languettes et d'ergots coopérant avec des orifices correspondant de la signalétique.

Dans les points de vente, on retrouve couramment deux types d'étagères, celles dont les plateaux sont horizontaux et celles dont les plateaux sont inclinés, notamment vers l'avant, usuellement d'un angle de 30° par rapport à l'horizontale.

La plupart des dispositifs connus sont conçus seulement pour les étagères à plateaux horizontaux, la signalétique à présenter étant inclinée, et ainsi peu lisible, lorsque ces dispositifs sont montés sur des étagères de type à plateaux inclinés.

On connaît toutefois du document FR-2.851.363 un dispositif de présentation d'affichettes, inclinables, constitué d'une aile de support et d'une partie de montage à l'étagère. Afin de s'adapter aux différentes inclinaisons possibles des étagères, ce dispositif présente, en outre, une articulation à pivotement entre l'aile de support et la partie de montage, permettant d'orienter la signalétique selon l'angle désiré. Ce dispositif est ainsi constitué par au moins deux éléments, articulés l'un à l'autre en pivot.

Le but de la présente invention est de proposer une alternative à ce dispositif pour la présentation d'étiquettes, répondant au même problème objectif, permettant de présenter correctement une signalétique sur deux étagères d'inclinaison différente.

Un autre but de la présente invention est de proposer un dispositif pour la présentation d'une signalétique, à moindre coût par rapport à un dispositif articulé.

D'autres buts et avantages de la présente invention apparaîtront au cours de la description qui va suivre, qui n'est donnée qu'à titre indicatif et qui n'a pas pour but de la limiter.

L'invention concerne un dispositif pour la présentation d'une signalétique, telle que notamment un feuillet publicitaire ou similaire, sur une étagère d'une surface de vente, le dispositif étant prévu pour présenter ladite signalétique verticalement, cette dernière faisant notamment saillie extérieurement et à angle droit de l'avant de l'étagère, le dispositif présentant au moins une aile de support dont l'extrémité inférieure comporte des moyens de montage sur la partie proximale de l'étagère, ladite aile de support présentant des moyens pour maintenir la signalétique, notamment par l'un de ses bords, **caractérisé en ce que** les moyens de maintien permettent de présenter la signalétique selon deux orientations différentes par rapport à l'aile de support, ladite aile de support présentant deux surfaces d'appui pour ladite signalétique.

L'invention sera mieux comprise à la lecture de la description suivante, accompagnée des dessins en annexe qui en font partie intégrante et parmi lesquels :
- la figure 1 est une vue en perspective ¾ d'un dispositif pour la présentation d'une signalétique conforme à l'invention,
- la figure 2 est une vue de face du dispositif tel qu'illustré à la figure 1,
- les figures 3 et 4 sont respectivement des vues de côté d'une étagère à plateaux horizontaux et d'une étagère à plateaux inclinés,
- la figure 5 est une vue de côté gauche du dispositif tel qu'illustré à la figure 1, et plus particulièrement permettant de maintenir une étiquette sur une étagère à plateaux horizontaux,
- la figure 6 est une vue de côté droit du dispositif tel qu'illustré à la figure 1, et plus particulièrement aux moyens permettant de maintenir une étiquette sur une étagère à plateaux inclinés.

L'invention concerne un dispositif 1 pour la présentation d'une signalétique 2, telle que notamment feuillet publicitaire, ou panonceau, ou affichette ou similaire, sur une étagère 3, 4 d'une surface de vente.

Le dispositif 1 est prévu pour présenter la signalétique 2 verticalement. La signalétique fait notamment saillie extérieurement et à angle droit de l'avant de l'étagère 3, 4.

Le dispositif 1 présente au moins une aile de support 5 dont l'extrémité inférieure 6 comporte des moyens de montage (non illustrés) sur la partie proximale de l'étagère. Ces moyens de montage peuvent notamment être constitués par :
- un cavalier de fixation apte à engager avec un rail disposé sur le chant avant de l'étagère,
- un pied de fixation coopérant avec des perforations de l'étagère,
- une partie emboîtable sur un profilé de type porte-étiquettes fixée sur le chant avant de l'étagère.

Ladite aile de support 5 présente des moyens pour maintenir la signalétique, notamment par l'un de ses bords. Ces moyens de maintien sont notamment constitués par un ensemble de languettes 7 et d'ergots 8 prévus pour engager avec des orifices correspondant de la signalétique.

Selon l'invention, lesdits moyens de maintien permettent de présenter la signalétique selon deux orientations différentes 9, 10, par rapport à l'aile de support 5, ladite aile de support 5 présentant deux surfaces d'appui 11, 12 pour la signalétique.

Notamment, les languettes 7 peuvent s'étendre parallèlement au plan de l'aile de support 5 pour définir deux espaces d'insertion, traversés par lesdits ergots 8, afin d'insérer ladite signalétique.

Notamment, lesdites surfaces d'appui sont équipées respectivement desdites languettes permettant de définir les deux espaces d'insertion.

Avantageusement chaque espace d'insertion permet d'incliner la signalétique selon une orientation donnée par rapport à l'aile de support.

Pour ce faire, les deux espaces d'insertion et/ou les deux surfaces d'appui 10, 11 peuvent être équipés respectivement d'une première rangée d'ergots 8₁, 8₂, 8₃ et d'une deuxième rangée d'ergots 8₄, 8₅, 8₆, ladite deuxième rangée d'ergots étant inclinée par rapport à ladite première rangée.

Selon un autre exemple, lesdits moyens de maintien de la signalétique peuvent être équipés de rebords de calage 13, 14 aptes à coopérer avec l'arête d'une signalétique. Notamment, les deux surfaces d'appui 11, 12 ou encore les deux espaces d'insertion, peuvent être équipés respectivement d'un premier rebord de calage 13 et d'un deuxième rebord de calage 14, ledit deuxième rebord 14 étant incliné par rapport audit premier rebord 13.

Telles qu'illustrées aux figures, lesdites languettes 7 peuvent s'étendre physiquement à partir desdits rebords de calage 13, 14. Les ergots 8 pouvent faire saillie à l'intérieur desdits espaces d'insertion, soit à partir desdites surfaces d'appui, soit à partir des languettes 7, ou encore être distribués à partir des surfaces d'appui et des languettes dans chaque espace d'insertion.

Selon l'exemple de réalisation illustré aux figures, l'aile de support 5 est constituée par un matériau plastique transparent, de l'ordre de 9 cm de hauteur pour environ 1 mm d'épaisseur.

Tel qu'illustré à la figure 5, le côté gauche de l'aile de support constitue une première surface d'appui 11 pour une signalétique et présente un premier rebord de calage 13 ainsi que des languettes 7 correspondantes, notamment au nombre de deux, permettant de définir un premier espace d'insertion pour la signalétique. Afin d'orienter la signalétique dans ce premier espace d'insertion, le premier rebord de calage 13 ainsi qu'une première rangée d'ergots 8₁,8₂, 8₃ sont orientés sensiblement suivant une direction parallèle à l'axe longitudinal de l'aile de support 5. Les ergots 8₁, 8₂, 8₃, notamment au nombre de trois, font saillie à partir de la première surface d'appui 11.

Tel qu'illustré à la figure 6, le côté droit de l'aile de support constitue une deuxième surface d'appui 12 pour la signalétique, présentant un deuxième rebord de calage 14 ainsi que des languettes associées 7, notamment au nombre de deux, permettant de définir un deuxième espace d'insertion pour la signalétique.

Afin d'orienter la signalétique dans ce deuxième espace d'insertion, le deuxième rebord de calage 14 ainsi qu'une deuxième rangée d'ergots 8₄, 8₅, 8₆ sont orientés sensiblement parallèlement l'un à l'autre suivant une direction inclinée par rapport à l'axe longitudinal de l'aile de support, notamment à 30°.

Les ergots, notamment au nombre de trois font saillie respectivement à partir de ladite deuxième surface d'appui 12 et des languettes 7. On notera que selon cet exemple, l'aile de support 5 peut présenter des ouvertures 15 en regard desdites languettes 7, notamment prévues dans le cas d'une fabrication par moulage par injection. Le dispositif pourra notamment être constitué par un élément plastique monobloc.

L'invention concerne également un procédé de fabrication d'un dispositif pour la présentation d'une signalétique, tel que précédemment décrit, en matière plastique, procédé dans lequel le dispositif est moulé par injection.

Naturellement, d'autres modes de mise en oeuvre, à la portée de l'homme de l'art, auraient pu être envisagés sans pour autant sortir du cadre de l'invention définie par les revendications ci-après.

## Revendications

1. Dispositif (1) pour la présentation d'une signalétique (2), telle que notamment feuillet publicitaire ou similaire, sur une étagère (3, 4) d'une surface de vente, ledit dispositif (1) étant prévu pour présenter ladite signalétique (2) verticalement, cette dernière faisant notamment saillie extérieurement et à angle droit de l'avant de l'étagère (3,4), ledit dispositif (1) présentant au moins une aile de support (5), dont l'extrémité inférieure (6) comporte des moyens de montage sur la partie proximale de l'étagère, ladite aile de support (5) présentant des moyens pour maintenir la signalétique, notamment par l'un de ses bords, **caractérisé en ce que** lesdits moyens de maintien permettent de présenter la signalétique selon deux orientations différentes (9, 10) par rapport à l'aile de support, ladite aile de support (5) présentant deux surfaces d'appui (11, 12) pour ladite signalétique.

2. Dispositif selon la revendication 1, dans lequel les moyens de maintien de la signalétique comprennent un ensemble de languettes (7) et d'ergots (8), lesdites languettes (7) s'étendant parallèlement au plan de l'aile de support (5) pour définir deux espaces, traversés par lesdits d'ergots (8), afin d'insérer ladite signalétique, lesdits ergots (8) étant prévus pour engager avec des orifices correspondants de la signalétique (2), et dans lequel lesdites surfaces d'appui (11, 12) sont équipées respectivement desdites languettes (7) permettant de définir lesdits deux espaces d'insertion.

3. Dispositif selon la revendication 2 dans lequel lesdites deux surfaces d'appui (10, 11) et/ou les deux espaces d'insertion sont équipées respectivement d'une première rangée d'ergots (8₁, 8₂, 8₃) et d'une deuxième rangée d'ergots (8₄, 8₅, 8₆), ladite deuxième rangée d'ergots étant inclinée par rapport à ladite première rangée.

4. Dispositif selon l'une des revendications 1 à 3 dans lequel lesdits moyens maintien de la signalétique sont équipés, en outre, de rebords de calage (13,14) aptes à coopérer avec l'arrête d'une signalétique, les deux surfaces d'appui étant équipées respectivement d'un premier rebord de calage (13) et d'un deuxième rebord de calage (14), ledit deuxième rebord (14) étant incliné par rapport audit premier rebord (13).

5. Dispositif selon la revendication 2 et 4, dans lequel lesdites languettes (7) s'étendent à partir desdits rebords de calage (13,14).

6. Dispositif selon l'une des revendications 2 ou 3, dans lequel les ergots (8) font saillie à l'intérieur desdits espaces d'insertion à partir desdites surfaces d'appui (11, 12) et/ou à partir des languettes (7).

7. Dispositif selon l'une des revendications 2 ou 3, dans lequel l'aile de support présente des ouvertures (15) en regard desdites languettes (7).

8. Dispositif selon l'une des revendications 1 à 7, dans lequel lesdites deux orientations différentes (9,10) forment entre elles un angle de 30°.

9. Dispositif selon l'une des revendications 1 à 8 constitué par un élément plastique monobloc.

10. Procédé de fabrication d'un dispositif pour la présentation d'une signalétique selon l'une des revendications 1 à 9 en matière plastique, procédé dans lequel ledit dispositif est moulé par injection.

## Claims

1. A device (1) for displaying a signage (2),such as in particular an advertising sheet or the like, on shelving (3, 4) in a sales area, said device (1) being designed to display said signage (2) vertically, said signage in particular projecting outwards and at right angles from the front of the shelving (3, 4), the device (1) exhibiting at least one supporting flange (5) whose bottom edge (6) includes means for mounting it on the proximal section of the shelving, said supporting flange (5) exhibiting means for holding the signage, in particular by one of its edges, **characterised in that** said holding means enable to display the signage in two different orientations relative to the supporting flange, said supporting flange (5) having two bearing surfaces (11, 12) for said signage.

2. A device according to claim 1, wherein the means for holding the signage comprise a set of tabs (7) and of toes (8), wherein said tabs (7) extend in parallel to the plane of the supporting flange (5) to define two spaces traversed by said toes (8), in order to insert said signage, wherein said toes (8) are designed to engage into matching orifices of the signage (2), and wherein said bearing surfaces (11, 12) are respectively equipped with said tabs (7) to define both said insertion spaces.

3. A device according to claim 2 wherein both said bearing surfaces (10, 11) and/or both insertion spaces are equipped respectively with a first row of toes (81, 82, 83) and a second row of toes (84, 85, 86), said second row of toes being tilted relative to said first row.

4. A device according to one of claims 1 to 3 wherein said means for holding the signage are equipped, furthermore, with wedging rims (13,14) capable of co-operating with the edge of a signage, both bearing surfaces being equipped respectively with a first wedging rim (13) and a second wedging rim (14),said second rim (14) being tilted relative to said first rim (13).

5. A device according to claim 2 and 4, wherein said tabs (7) extend from said wedging rims (13, 14).

6. A device according to one of claims 2 or 3, wherein the toes (8) protrude inside said insertion spaces from said bearing surfaces (11, 12) and/or from the tabs (7).

7. A device according to one of claims 2 or 3, wherein the supporting flange has openings (15) facing said tabs (7).

8. A device according to one of claims 1 to 7, wherein both said different orientations (9,10) form a 30°-angle relative to one another.

9. A device according to any of the claims 1 to 8, formed of a single-piece plastic element.

10. A method for making a device for displaying a signage according to any of the claims 1 to 9 of plastic material, a method wherein said device is injection-moulded.

## Patentansprüche

1. Vorrichtung (1) zum Anzeigen eines Merkblattes (2), wie nämlich eines Werbungsblattes oder dergleichen, an einem Regal (3, 4) einer Verkaufsoberfläche, wobei die Vorrichtung (1) dazu vorgesehen ist, das besagte Merkblatt (2) senkrecht anzuzeigen, wobei dieses letztere nämlich nach außen und rechtwinklig von der Vorderseite des Regals (3, 4) hervorragt, wobei die besagte Vorrichtung (1) wenigstens einen Tragflügel (5) aufweist, dessen unteres Ende (6) Mittel zum Montieren auf dem proximalen Teil des Regals umfasst, wobei der besagte Tragflügel (5) Mittel umfasst, um das Merkblatt nämlich an einem seiner Räder zu halten, **dadurch gekennzeichnet, dass** die besagten Haltemittel es erlauben, das Merkblatt nach zwei unterschiedlichen Orientierungen (9, 10) bezüglich des Tragflügels zu halten, wobei der besagte Tragflügel (5) zwei Auflageflächen (11, 12) für das besagte Merkblatt aufweist.

2. Vorrichtung nach Anspruch 1, bei der die Mittel zum Halten des Merkblattes einen Satz von Zünglein (7) und Stiften (8) umfassen, wobei sich die besagten Zünglein (7) parallel zur Ebene des Tragflügels (5) erstrecken, um zwei von den besagten Stiften (8) durchsetzte Räume zu definieren, wobei die besagten Stifte (8) vorgesehen sind, um in entsprechende Löcher des Merkblattes (2) einzugreifen, und bei der die besagten Auflageflächen (11, 12) jeweils mit den besagten Zünglein (7) ausgestattet sind, die es erlauben, die besagten zwei Einführungsräume zu definieren.

3. Vorrichtung nach Anspruch 2, bei der die besagten zwei Auflageflächen (10, 11) und/oder die zwei Einfuhrungsräume jeweils mit einer ersten Reihe von Stiften (8₁, 8₂, 8₃) und einer zweiten Reihe von Stiften (8₄, 8₅, 8₆) ausgestattet sind, wobei die zweite Reihe von Stiften bezüglich der besagten ersten Reihe geneigt ist.

4. Vorrichtung nach einem der Ansprüche 1 bis 3, bei der die besagten Mittel zum Halten des Merkblattes außerdem mit hochstehenden Klemmrändern (13, 14) versehen sind, die geeignet sind, um mit der Kante eines Merkblattes zusammenzuwirken, wobei die zwei Auflageflächen jeweils mit einem ersten hochstehenden Klemmrand (13) und einem zweiten hochstehenden Klemmrand (14) versehen sind, wobei der besagte zweite hochstehende Rand (14) bezüglich des besagten ersten hochstehenden Randes (13) geneigt ist.

5. Vorrichtung nach Ansprüchen 2 und 4, bei der sich die besagten Zünglein (7) ab den besagten Klemmrändern (13, 14) erstrecken.

6. Vorrichtung nach einem der Ansprüche 2 oder 3, bei der die Stifte (8) ab den besagten und/oder ab den Zünglein (7) innerhalb der besagten Einführungsräume hervorstehen.

7. Vorrichtung nach einem der Ansprüche 2 oder 3, bei der der Tragflügel Öffnungen (15) gegenüber den besagten Zünglein (7) aufweist.

8. Vorrichtung nach einem der Ansprüche 1 bis 7, bei der die besagten zwei unterschiedlichen Orientierungen (9, 10) zwischen ihnen einen Winkel von 30° bilden.

9. Vorrichtung nach einem der Ansprüche 1 bis 8, die aus einem einstückigen Bestandteil aus Kunststoff besteht.

10. Verfahren zum Herstellen einer Vorrichtung zum Anzeigen eines Merkblattes nach einem der Ansprüche 1 bis 9, aus Kunststoff, bei welchem Verfahren die besagte Vorrichtung spritzgegossen wird.
